# FASCICULE DE BREVET EUROPEEN

(11) **EP 0 898 916 B1**
(45) Date de publication et mention de la délivrance du brevet: **17.08.2005**
(21) Numéro de dépôt: 98402096.6
(22) Date de dépôt: 24.08.1998
(51) Int. Cl.: A47G 29/12, E05F 17/00

(54) **Dispositif de fermeture centralisée pour boîtes aux lettres collectives**
Zentralverschluss für eine Briefkastenanlage
Central locking device for multi-unit letter-boxes

(30) Priorité: 28.08.1997 FR 9710744
(43) Date de publication de la demande: 03.03.1999
(73) Titulaire: ETABLISSEMENTS DECAYEUX, F-80210 Feuquières-en-Vimeu (FR)
(72) Inventeur: Decayeux, Etienne, 80210 Feuquieres en Vimeu (FR)
(74) Mandataire: Lhuillier, René

(56) Documents cités:
- FR-A- 2 681 367
- US-A- 1 684 513
- US-A- 1 770 188

## Description

L'invention se rapporte aux boîtes aux lettres collectives et concerne plus précisément un nouveau dispositif de fermeture centralisée.

Les systèmes connus de fermeture de boites aux lettres collectives d'immeubles sont habituellement composés d'une porte collective ou d'un cadre mobile qui supporte une pluralité de portillons individuels comme le montre par exemple le FR-A 2681367. Chaque portillon est bien évidemment équipé de sa propre fermeture à serrure ou cadenas, tandis que le cadre mobile peut pivoter et ouvrir l'ensemble des portillons quand on agit sur un barillet central de verrouillage. L'ouverture généralisée du cadre mobile permet au préposé d'accéder ainsi à l'ensemble des casiers pour y distribuer les lettres et les paquets.

Ces boîtes aux lettres collectives sont souvent placées dans un local étroit, et si elles regroupent plus de deux colonnes voisines de portillons, l'ouverture du cadre mobile prend un débattement important, incompatible avec l'espace disponible. C'est pour cela qu'habituellement les systèmes d'ouverture et de fermeture généralisée se limitent à deux colonnes de casiers.

L'invention apporte une solution à ce problème en proposant un système de solidarisation des portillons par colonnes ou par groupe de colonnes, un barillet collectif de verrouillage-déverrouillage permettant de condamner les portillons en agissant sur l'ensemble des cames ou pênes individuels de chaque portillon.

L'invention a donc pour objet principal un dispositif de fermeture centralisée pour boîte aux lettres collective comme décrit par la revendication 1.

Selon une autre caractéristique de l'invention, le mécanisme est constitué d'un coulisseau profilé s'étendant derrière un bandeau fixe dans la partie médiane du châssis, coulisseau dont les bordures portent des échancrures au niveau de chaque pêne basculant d'un portillon.

Avantageusement le pêne basculant est relié à une came de blocage dont l'extrémité coopère avec un méplat de l'axe collectif.

Selon une variante de réalisation, le mécanisme est constitué d'une feuillure verticale en forme de S qui s'étend sur la hauteur des portillons, et dont une face est pourvue d'une ouverture qui coopère avec une came solidaire du barillet central.

Selon encore une autre réalisation avantageuse de l'invention, chaque axe collectif est pourvue d'ergots et traverse les rebords des portillons par des trous profilés, le coulisseau profilé portant à sa partie supérieure une réglette horizontale qui soutient les axes.

En variante, chaque axe collectif est de section rectangulaire et s'engage dans un orifice rectangulaire d'une réglette horizontale portée par le coulisseau profilé.

D'autres caractéristiques particulières et avantages de l'invention ressortiront de la description qui va suivre d'exemples non limitatifs de réalisation dans lesquels il est fait référence aux dessins annexés qui représentent :
figures 1 et 2 des vues respectivement en perspective et en coupe transversale d'un premier système à coulisseau profilé en position d'ouverture collective ;
figures 3 et 4 des vues identiques aux figures 1 et 2 mais en position d'ouverture individuelle d'un portillon ;
figures 5 et 6 des vues respectivement en perspective et en coupe transversale d'un autre système à coulisseau en position d'ouverture collective ;
figures 7 et 9, des vues en perspective d'autres modes de réalisation avec réglettes déplaçables ;
figure 8 une vue de l'axe collectif vertical utilisé dans la variante de la figure 7 ;
figures 10 à 12 des vues perspective d'autres variantes de réalisation.

On voit aux figures 1 et 2 un mode préférentiel de réalisation de l'invention dans lequel la boîte aux lettres collective a été limitée, pour plus de clarté, à deux colonnes A et B de deux casiers chacune. On voit en A deux portillons 1 fermés et en B deux portillons ouverts. Les portillons de chaque colonne s'articulent sur un axe collectif vertical 2 placé à l'intérieur d'un châssis fixe 3, à proximité de ses bords latéraux. Ainsi les portillons s'ouvrent vers la partie médiane du châssis constituée d'un bandeau fixe 4 sur lequel est monté un barillet central de verrouillage 5. Ce dernier agit sur un coulisseau profilé 6 s'étendant derrière le bandeau 4, qui peut se déplacer de bas en haut et de haut en bas à l'intérieur du châssis. Les bordures latérales 7 du coulisseau portent des échancrures 8 à chaque niveau de portillon.

Chaque portillon 1 est équipé d'une serrure individuelle 9 pour la manoeuvre d'un pêne basculant 10 relié à une came de blocage 11 dont l'extrémité est appliquée sur un méplat 12 prévu vers l'avant de l'axe collectif 2 comme on le voit plus précisément à la figure 2.

Lorsqu'on actionne le barillet central 5, le coulisseau 6 se déplace de quelques centimètres et les échancrures 8 se trouvent alors en face des pênes 10 de chaque portillon. L'ensemble des portillons se trouve déverrouillé du bandeau central 4. Le préposé, en ouvrant n'importe quel portillon d'une colonne, ouvrira simultanément les autres grâce au fait que la came de blocage 11 entraîne l'axe 2 en rotation, qui lui-même agit sur les autres portillons, grâce aux méplats 12. La figure 1 montre l'ouverture collective des portillons de la colonne B.

La figure 3 montre la boîte aux lettres collective dans la position où trois portillons 1 sont fermés. Les pênes 10 de chaque portillon se trouvent alors bloqués derrière les bordures latérales 7 du coulisseau 6, les échancrures 8 étant décalées par rapport auxdits pênes.

Quand un usager veut accéder à son casier il agit sur la serrure 9 pour faire basculer le pêne 10 qui échappe au coulisseau. Ce mouvement de basculement se répercute à la came 11 qui se déplace en translation. La came 11 se désolidarise ainsi du méplat 12 de l'axe 2. Le portillon 1 peut donc s'ouvrir étant libre en rotation autour de l'axe. On voit un portillon ainsi ouvert aux figures 3 et 4.

Dans la variante illustrée aux figures 5 et 6, il n'y a pas de coulisseau derrière le profilé, mais une feuillure verticale 13 en forme de S qui s'étend sur la hauteur des portillons. Elle voit une de ses faces appliquée à l'intérieur des portillons 1 et bloquée par chacune des serrures individuelles 9. L'autre face est pourvue d'une ouverture 14 qui coopère avec une came 15 solidaire du barillet central 5.

Dans la position ouverture collective, la came 15 manoeuvrée par le barillet 5 est placée comme indiqué en pointillé à la figure 5 et a échappé à l'ouverture 14. Les feuillures 13 sont libérées et rendent solidaire l'ensemble des portillons par colonne qui s'ouvrent ainsi simultanément.

Quant l'ensemble des boîtes est fermé, chaque usager peut accéder à son casier individuel en agissant sur la serrure 9 qui libère le portillon correspondant de la feuillure voisine 13.

Dans une autre variante montrée à la figure 7, où les mêmes éléments portent les mêmes références, on remarque que chaque axe 2 s'appuie par un palier inférieur sur le châssis 3 et traverse des trous profilés 15 prévus dans les rebords horizontaux 16 des portillons 1. Au niveau de ces trous, l'axe collectif 2 est pourvu d'ergots 17 (figure 8). D'autre part le coulisseau 6 porte à sa partie supérieure une réglette horizontale 18 qui soutient les axes 2 équipés à cet effet d'une tête de retenue 19, les axes restant libres en rotation sur la plaquette. Les portillons 1 disposent bien sûr de leur serrure individuelle 9 avec son pêne basculant 10, pouvant s'accrocher aux bordures 7 du coulisseau, comme dans la réalisation de la figure 1.

Lors de l'actionnement du barillet central 5, le coulisseau 6 se déplace vers le haut et les échancrures 8 se placent en face des pênes 10. L'ensemble des portillons est ainsi déverrouillé. Simultanément le coulisseau a entraîné la levée de la réglette 18 et des axes collectifs 2 grâce aux têtes 19. De ce fait les ergots 17 ont été déplacés au niveau des trous profilés 15, et l'ensemble des portillons est solidarisé avec son axe collectif correspondant. La manoeuvre de l'un d'eux entraîne donc les autres. Dans cette variante, comme pour les autres précédemment décrites, chaque casier peut être ouvert individuellement par sa serrure 9.

Les axes collectifs 2 avec leurs ergots 17 coopérant avec les trous profilés 15 des portillons, peuvent être remplacés par des axes 2 de section rectangulaire comme on le voit à la figure 9. Ces axes s'engagent dans des orifices 20 également rectangulaires prévus dans la réglette 18, dont la section correspond à celle de l'axe. En position basse, la réglette bloque les axes en rotation et en position haute, telle que représentée sur la figure 9, la réglette est dégagée des axes qui sont donc libres en rotation. Sinon le fonctionnement correspond à celui du mode de réalisation de la figure 7. On relèvera cependant que dans cette représentation de la figure 9 il y a une troisième colonne C de portillons. Une liaison mécanique 21 peut alors être prévue entre le coulisseau central 6 et un coulisseau analogue latéral 22 qui commande les portillons de la colonne C.

A ce sujet, divers modes de liaisons mécaniques entre une colonne B et une colonne C de portillons sont illustrés aux figure 10 et 11.

A la figure 10 une tringlerie 25 de renvoi à translation dispose d'ergots d'extrémités 23 engagés dans des fentes inclinées parallèles 24 prévues dans les coulisseaux 6 et 22. La levée du coulisseau central entraîne donc la levée du coulisseau latéral. Dans cet exemple c'est un système à crémaillère 26 qui entraîne le coulisseau central 6.

A la figure 11 c'est une bielle 27 commandée par un levier 28 qui permet au préposé d'ouvrir en une seule manipulation l'ensemble des portillons déverrouillés après la manoeuvre du barillet central 5 mettant en oeuvre également la liaison mécanique 21.

La variante de réalisation de la figure 12 montre l'adjonction d'une pince élastique 29 fixée au portillon 1, qui enserre l'axe collectif 2 de section carrée. Quand les portillons sont déverrouillés, l'utilisateur peut les ouvrir indépendamment sans rotation de l'axe.

Par contre la mise en rotation de l'axe 2 par le levier 28 va entraîner l'ouverture de l'ensemble des portillons de la colonne.

## Revendications

1. Dispositif de fermeture centralisée pour boîte aux lettres collective comportant une pluralité de casiers répartis en colonnes et fermés par des portillons susceptibles d'être ouverts individuellement et comportant un barillet central de verrouillage permettant de libérer l'ensemble des portillons individuels dans lequel les portillons (1) de chaque colonne s'articulent sur un axe collectif vertical (2) solidaire du châssis fixe (3) de la boîte aux lettres et placé à l'intérieur dudit châssis, **caractérisé en ce que** le barillet central de verrouillage (5) déverrouille au moins l'ensemble des portillons d'une colonne correspondante avec cet axe dans le même sens que le déverrouillage individuel d'un portillon, par l'intermédiaire d'un mécanisme (6, 8, 13, 18), afin de libérer les portillons de la colonne correspondante solidarisés ensemble par couplage.

2. Dispositif de fermeture centralisée selon la revendication 1, **caractérisé en ce que** le mécanisme est constitué d'un coulisseau profilé (6) s'étendant derrière un bandeau fixe (4) dans la partie médiane du châssis, coulisseau dont les bordures (7) portent des échancrures (8) au niveau de chaque pêne basculant (10) d'un portillon (1).

3. Dispositif de fermeture centralisée selon les revendications 1 et 2, **caractérisé en ce que** le pêne basculant (10) est relié à une came de blocage (11) dont l'extrémité coopère avec un méplat (12) de l'axe collectif (2).

4. Dispositif de fermeture centralisée selon la revendication 1, **caractérisé en ce que** le mécanisme est constitué d'une feuille verticale (13) en forme de S, qui s'étend sur la hauteur des portillons, et dont une face est pourvue d'une ouverture (14) qui coopère avec une came (15) solidaire du barillet central (5).

5. Dispositif de fermeture centralisée selon les revendications 1 et 2 **caractérisé en ce que** chaque axe collectif (2) est pourvu d'ergot (17) et traverse les rebords (16) des portillons (1) par des trous profilés (15) et **en ce que** le coulisseau profilé (6) porte à sa partie supérieure une réglette horizontale (18) qui soutient les axes (2).

6. Dispositif de fermeture centralisée selon les revendications 1 et 2 **caractérisé en ce que** chaque axe collectif (2) est de section rectangulaire et s'engage dans un orifice rectangulaire (20) d'une réglette horizontale (18) portée par le coulisseau profilé (6).

7. Dispositif de fermeture centralisée selon les revendications 1 et 2 **caractérisé en ce que** une liaison mécanique (21) est assurée entre un coulisseau central (6) du châssis et un coulisseau analogue latéral (22).

8. Dispositif de fermeture centralisée selon les revendications 1 et 2 **caractérisé en ce que** une tringlerie (25) de renvoi à translation relie un coulisseau central (6) du châssis et un coulisseau analogue latéral (22).

9. Dispositif de fermeture centralisée selon les revendications 1 et 2 **caractérisés en ce que** une bielle (27) commandée par un levier (28) agit sur l'ensemble des portillons déverrouillés.

10. Dispositif de fermeture centralisée selon les revendications 1 et 2 **caractérisé en ce que** une pince élastique (29) fixée au portillon (1), enserre l'axe collectif (2).

## Claims

1. A centralized closure device for a collective letterbox comprising a plurality of pigeon-holes laid out in columns and closed by doors capable of being opened individually and comprising a central locking barrel making it possible to release all the individual doors, in which the doors (1) of each column articulate on a collective vertical shaft (2) fixedly attached to the fixed frame (3) of the letterbox and placed inside the said frame, **characterized in that** the central locking barrel (5) unlocks at least all the doors of a corresponding column with this shaft in the same direction as the individual unlocking of a door, by means of a mechanism (6, 8, 13, 18), in order to release the doors of the corresponding column that are fixedly attached together by coupling.

2. A centralized closure device according to claim 1, **characterized in that** the mechanism consists of a shaped slide (6) extending behind a fixed band (4) in the mid-portion of the frame, a slide whose rims (7) support notches (8) at each tilting bolt (10) of a door (1).

3. A centralized closure device according to claims 1 and 2, **characterized in that** the tilting bolt (10) is connected to a locking cam (11) whose end interacts with a flat (12) of the collective shaft (2).

4. A centralized closure device according to claim 1, **characterized in that** the mechanism consists of a vertical, S-shaped sheet (13), which extends over the height of the doors, and one face of which is provided with an opening (14) which interacts with a cam (15) integral with the central barrel (5).

5. A centralized closure device according to claims 1 and 2, **characterized in that** each collective shaft (2) is provided with a lug (17) and traverses the flanges (16) of the doors (1) through shaped holes (15) and **in that** the shaped slide (6) supports on its top portion a horizontal strip (18) which supports the shafts (2).

6. A centralized closure device according to claims 1 and 2, **characterized in that** each collective shaft (2) is of rectangular section and engages in a rectangular orifice (20) of a horizontal strip (18) supported by the shaped slide (6).

7. A centralized closure device according to claims 1 and 2, **characterized in that** a mechanical link (21) is provided between a central slide (6) of the frame and a similar lateral slide (22).

8. A centralized closure device according to claims 1 and 2, **characterized in that** a translation angle transmission linkage system (25) connects a central slide (6) of the frame and a similar lateral slide (22).

9. A centralized closure device according to claims 1 and 2, **characterized in that** a connecting-rod (27) controlled by a lever (28) acts on all the unlocked doors.

10. A centralized closure device according to claims 1 and 2, **characterized in that** an elastic gripping element (29) attached to the door (1) encloses the collective shaft (2).

## Patentansprüche

1. Zentralverschluss für Briefkastenanlage, eine Vielzahl spaltenförmig angeordneter Briefkästen, verschlossen durch Türen, die individuell geöffnet werden können, und einen Zentralverriegelungszylinder umfassend, der ermöglicht, alle Türen gemeinsam freizugeben, bei dem die Türen (1) jeder Spalte gelenkig mit einer vertikalen Gemeinschaftsachse (2) verbunden sind, die fest mit dem festen Rahmen (3) der Briefkastenanlage verbunden ist und sich im Innern des genannten Rahmens befindet,
**dadurch gekennzeichnet,**
**dass** der Zentralverriegelungszylinder (5) mit Hilfe eines Mechanismus (6, 8, 13, 18) wenigstens die Gesamtheit der Türen einer dieser Achse entsprechenden Spalte in derselben Richtung wie die individuelle Entriegelung einer Tür entriegelt, um die durch Kupplung miteinander verbundenen Türen der entsprechenden Spalte freizugeben.

2. Zentralverschluss nach Anspruch 1, **dadurch gekennzeichnet, dass** der Mechanismus durch einen Profilschieber (6) gebildet wird, der sich hinter einem festen Band (4) in dem Mittelteil des Rahmens erstreckt, wobei die Ränder (7) in Höhe jedes Kippriegels (10) einer Tür (1) Ausschnitte (8) aufweisen.

3. Zentralverschluss nach den Ansprüchen 1 und 2, **dadurch gekennzeichnet, dass** der Kippriegel (10) mit einer Blockiernocke (11) verbunden ist, deren Ende mit einer Anflachung (12) der Gemeinschaftsachse (2) kooperiert.

4. Zentralverschluss nach Anspruch 1, **dadurch gekennzeichnet, dass** der Mechanismus durch ein S-förmiges vertikales Profilstück (13) gebildet wird, das sich über die gesamte Höhe der Türen erstreckt und auf einer Seite eine Öffnung (14) aufweist, die mit einem fest mit dem Zentralzylinder (5) verbundenen Nocken (15) kooperiert.

5. Zentralverschluss nach den Ansprüchen 1 und 2, **dadurch gekennzeichnet, dass** jede Gemeinschaftsachse (2) einen Vorsprung (17) aufweist und die Randleisten (16) der Türen (1) durch profilierte Löcher (15) durchquert, und **dadurch**, dass der Profilschieber (6) an seiner Oberseite eine horizontale Leiste (18) umfasst, welche die Achsen 2 trägt.

6. Zentralverschluss nach den Ansprüchen 1 und 2, **dadurch gekennzeichnet, dass** jede Gemeinschaftsachse (2) einen rechteckigen Querschnitt hat und in einer rechteckigen Öffnung (20) einer durch den Profilschieber (6) getragenen horizontalen Leiste (18) sitzt.

7. Zentralverschluss nach den Ansprüchen 1 und 2, **dadurch gekennzeichnet, dass** er eine mechanische Verbindung (21) zwischen einem zentralen Schieber (6) des Rahmens und einem analogen lateralen Schieber (22) umfasst.

8. Zentralverschluss nach den Ansprüchen 1 und 2, **dadurch gekennzeichnet, dass** ein Parallelverschiebungsgestänge (25) einen zentralen Schieber (6) des Rahmens und einen analogen lateralen Schieber (22) verbindet.

9. Zentralverschluss nach den Ansprüchen 1 und 2, **dadurch gekennzeichnet, dass** eine durch einen Hebel (28) betätigte Anlenkstange (27) alle entriegelten Türen betätigt.

10. Zentralverschluss nach den Ansprüchen 1 und 2, **dadurch gekennzeichnet, dass** eine an der Tür (1) befestigte elastische Klemme (29) die Gemeinschaftsachse (2) einspannt.
